# EUROPÄISCHE PATENTSCHRIFT

(11) **EP 2 207 653 B1**
(45) Veröffentlichungstag und Bekanntmachung des Hinweises auf die Patenterteilung: **06.07.2011**
(21) Anmeldenummer: 08837637.1
(22) Anmeldetag: 10.10.2008
(51) Int. Cl.: B26D 7/06, B26F 1/38

(54) **SCHNEIDEMASCHINE ZUM SCHNEIDEN VON MATERIALBLÖCKEN**
CUTTING MACHINE FOR CUTTING BLOCKS OF MATERIAL
MACHINE DE COUPE POUR DÉCOUPER DES BLOCS DE MATÉRIAU

(30) Priorität: 13.10.2007 DE 102007049156
(43) Veröffentlichungstag der Anmeldung: 21.07.2010
(73) Patentinhaber: Fecken-Kirfel Gmbh&co. Kg, 52070 Aachen (DE)
(72) Erfinder: TILLMANN, Michael, 52146 Würselen (DE); TÖNNES, Helmut, 52355 Düren (DE)
(74) Vertreter: von Kreisler Selting Werner
(86) Internationale Anmeldenummer: PCT/EP2008/063643
(87) Internationale Veröffentlichungsnummer: WO 2009/047337

(56) Entgegenhaltungen:
- DE-U1- 20 022 390

## Beschreibung

Die Erfindung betrifft eine Schneidemaschine zum Schneiden von Materialblöcken zu Platten unter Bildung von Plattenstapeln, mit einem horizontal durch einen Block schneidenden Messer, das sich quer über die Arbeitsbreite der Maschine erstreckt und relativ zu dem Block horizontal bewegbar ist. Die Erfindung betrifft insbesondere eine Schneidemaschine zum Schneiden von biegsamem Material, insbesondere von Schaumstoffblöcken.

Es ist bekannt, quaderförmige Schaumstoffblöcke durch horizontale Schnitte in Platten aufzuteilen, die zunächst einen Plattenstapel bilden, der anschließend einer Konturschneidemaschine zugeführt wird, die den Plattenstapel mit einem vertikalen Messer zerschneidet, um Konturen herauszuschneiden. Dadurch entsteht in jeder Platte des Plattenstapels eine konturierte Platte.

DE 200 22 390 U1 beschreibt eine Schaumstoff-Schneidevorrichtung, bei der eine Horizontalschneidemaschine und eine vertikal schneidende Konturschneidemaschine hintereinander in einer Produktionslinie angeordnet sind. Zunächst wird ein Block durch ein vertikales Messer in Platten unterteilt, wobei ein Plattenstapel gebildet wird. Der Plattenstapel wird anschließend der Konturschneidemaschine zugeführt.

Die bekannten Schneidemaschinen für Schaumstoffe und andere elastische bzw. biegsame Materialien haben vielfach den Nachteil, dass ein Materialblock zunächst vollständig in Platten aufgeteilt werden muss, bevor eine Weiterverarbeitung des gebildeten Plattenstapels erfolgen kann. Es kommt vor, dass eine begrenzte Anzahl von Platten benötigt wird, die geringer ist, als diejenige Plattenzahl, die dem gesamten Block entspricht. Beim Horizontalschneiden eines Blockes bleiben die abgetrennten Platten auf dem Restblock liegen und bilden dort einen Plattenstapel.

Der Erfindung liegt die Aufgabe zugrunde, eine Schneidemaschine zum Schneiden von Materialblöcken zu Platten unter Bildung von Plattenstapeln zu schaffen, mit der aus einem Block jede gewünschte Anzahl von Platten hergestellt und separiert werden kann, wobei auf einfache maschinelle Weise der gebildete Plattenstapel von dem verbliebenen Restblock abgenommen werden kann.

Die erfindungsgemäße Schneidemaschine ist durch den Patentanspruch 1 definiert. Sie ist dadurch gekennzeichnet, dass hinter der Horizontalschneidvorrichtung eine Abnahmevorrichtung vorgesehen ist, die einen höhenverfahrbaren Abnahmeförderer aufweist, dass das Messer derart gesteuert ist, dass es nach Beendigung eines Schnittes durch den Block zuerst aus dem Block herausfährt, dann umkehrt und wieder in den Block einfährt und schließlich hochfährt und den Plattenstapel von dem Block anhebt, und dass die Abnahmevorrichtung ein Separierorgan aufweist, das den angehobenen Plattenstapel untergreift und auf den Abnahmeförderer leitet.

Der Begriff "Platten" umfasst sowohl rechteckige als auch konturierte Gebilde. Dies gilt gleichermaßen für den Begriff "Plattenstapel".

Eine weitere Aufgabe der Erfindung besteht darin, ein Verfahren zum Schneiden von Materialblöcken zu Platten unter Bildung von Plattenstapeln anzugeben, mit dem aus einem Block jede gewünschte Anzahl von Platten unter Belassung eines Restblocks erzeugt und abgeführt werden kann.

Eine erste Variante des erfindungsgemäßen Verfahrens ist durch den Patentanspruch 8 definiert.

Erfindungsgemäß dient das Messer der Horizontalschneidmaschine dazu, einen Öffner zum anfänglichen Abheben des Randes des Plattenstapels von dem Restblock zu bilden, so dass das Separierorgan in die geöffnete Fuge zwischen Plattenstapel und Restblock eindringen kann, um den Plattenstapel auf den Abnahmeförderer zu überführen. Dabei wirkt sich als vorteilhaft aus, dass bei einer automatisch gesteuerten Horizontalschneidemaschine die Vertikalposition des Messers in der Steuereinrichtung gespeichert ist. Das Messer kann in derjenigen Vertikalposition, in der es den Block verlassen hat, verbleiben, um in einem anschließenden Rücklauf in die Fuge einzudringen. Dabei ist die Sicherheit gegeben, dass die Fuge nicht durch eine falsche Messerhöhe verfehlt wird. Das Messer, das den Horizontalschneidvorgang durchgeführt hat, wird in Schneidhöhe aus dem Block herausgefahren und anschließend wieder in die zuvor gebildete Fuge zurückgefahren. Es dient dann als Öffner zur Vergrößerung der Fuge, damit ein Separierorgan in die Fuge eingeführt werden kann.

Eine zweite Variante des erfindungsgemäßen Verfahrens ist durch den Patentanspruch 11 definiert. Dabei wird von dem Block zunächst ein Teilblock abgetrennt, der als Ganzes auf das untere Förderband transportiert wird, so dass mit einem horizontalen Messer Platten abgeschnitten werden können. Die horizontale Kontur bzw. der Plattenstapel wird erst nach dem Abtransport durch die Abnahmevorrichtung zerschnitten, während der Teilblock auf dem Förderband liegt.

Beide Verfahren sind mit derselben erfindungsgemäßen Schneidemaschine durchführbar. Sie unterscheiden sich durch die Steuerung dieser Maschine.

Die Erfindung eignet sich für CNC-gesteuerte automatische Schneidemaschinen, die die Arbeitsvorgänge nach einem Programm automatisch durchführen, wobei der Benutzer zuvor die erforderlichen Parameter in die Steuereinrichtung eingeben kann, wie Größe des zu zerteilenden Blocks und Dicke der herzustellenden Platten sowie die Plattenzahl eines Plattenstapels. Die Erfindung bietet für den Anwender eine hohe Flexibilität. Insbesondere besteht die Möglichkeit, einen Materialblock in mehrere Plattenstapel zu unterteilen, von denen jeder eine andere Bearbeitung erfährt.

Die Erfindung eignet sich insbesondere für Kombinationsmaschinen, die aus einer Horizontalschneidemaschine und einer Konturschneidemaschine besteht, die hintereinander angeordnet sind. Die beiden Maschinen können unmittelbar aneinander angrenzend angeordnet sein, so dass ihre Schneidtische bzw. Arbeitsbänder unmittelbar aneinandergrenzen, sie können jedoch auch voneinander beabstandet und durch Zwischenförderer miteinander verbunden sein. Es besteht auch die Möglichkeit, die von der Abnahmevorrichtung entnommenen Plattenstapel einer Zwischenlagerung zuzuführen und sie anschließend weiter zu verarbeiten. Diese Weiterverarbeitung kann auch mit derselben Schneidemaschine erfolgen, die das Zerteilen der Blöcke in Platten vorgenommen hat.

Gemäß einer bevorzugten Ausgestaltung der Erfindung ist vorgesehen, dass der Abnahmeförderer in der Abnahmevorrichtung höhenverfahrbar ist und dass ein Förderband vorgesehen ist, auf dem der Abnahmeförderer einen entnommenen Plattenstapel ablegt. Dieses Förderband befindet sich in einer Förderstrecke, zu der auch das Förderband der weiterverarbeitenden Schneidevorrichtung gehört, so dass der Plattenstapel nach seiner Entnahme durch die Abnahmevorrichtung der Weiterverarbeitung zugeführt wird. Bei einer Doppelschneidemaschine kann dies dadurch erfolgen, dass der Plattenstapel auf die Abgabeseite des Förderbandes der Vertikalschneidemaschine aufgebracht wird, wobei das Förderband anschließend im Rückwärtslauf den Plattenstapel in den Messerbereich transportiert.

Im Folgenden wird unter Bezugnahme auf die Zeichnungen ein Ausführungsbeispiel der Erfindung näher erläutert.

Es zeigen:
- Fig. 1: Den generellen Aufbau einer kombinierten Schneidemaschine aus Horizontalschneidemaschine und Vertikal-Konturschneidemaschine,
- Fig. 2: die gleiche Vorrichtung wie Figur 1, jedoch ausgestattet mit der erfindungsgemäßen Abnahmevorrichtung,
- Fig. 3: eine Darstellung der Abnahmevorrichtung, die als separate Zustellvorrichtung ausgebildet ist und
- Fig. 4: eine schematische Folge der Arbeitsablaufe zum Abheben eines Plattenstapels von einem Restblock.

In den Figuren 1 und 2 ist eine CNC-gesteuerte Schneidemaschine 10 für Schaumstoffblöcke und anderes weichelastisches Material dargestellt. Die Schneidemaschine 10 weist ein Untergestell 11 auf, das Förderbänder 12, 13 trägt, welche jeweils einen Arbeitstisch für die zu verarbeitenden Materialblöcke bilden. Die Förderbänder 12, 13 erstrecken sich über die gesamte Arbeitsbreite der Maschine. Sie müssen keine geschlossene Arbeitsfläche bilden, sondern können auch aus mehreren nebeneinander angeordneten Einzelbändern bestehen. Die Förderbänder 12, 13 sind gesteuert angetrieben, so dass der Materialblock vor- und zurückbewegt werden kann.

An einem Ständer 14 aus zwei beidseitig des Förderbandes 12 befestigten Pfosten ist ein Schneidrahmen 15 befestigt, der gesteuert in der Höhe verfahrbar ist. Der Schneidrahmen ist Bestandteil einer Horizontalschneidemaschine 16. Er weist ein horizontales Messer 17 auf, das hier aus einem Bandmesser besteht, jedoch wäre auch ein Schneiddraht möglich. Das Messer 17 ist um seine Längsachse, die die Querachse der Horizontalschneidemaschine 16 bildet, gesteuert drehbar, so dass die Schneidkante wahlweise nach vorne oder hinten gerichtet werden kann.

Im Transportweg hinter der Horizontalschneidemaschine 16 ist eine vertikal schneidende Konturschneidemaschine 20 angeordnet. Diese weist einen feststehenden ringförmigen Rahmen 21 auf, der ein vertikal angeordnetes Messer 22 führt. Das Messer 22 ist ein Bandmesser oder Drahtmesser, das in Längsrichtung seiner Erstreckung bewegt wird. Das Messer 22 kann beispielsweise eine geschlossene Schleife bilden und umlaufend angetrieben sein. Im Falle eines Bandmessers ist das Messer 22 um seine Längsachse herum gesteuert drehbar. Die Konturschneidemaschine 20 ist eine Vertikalschneidemaschine, mit der Konturmuster in einen Block oder einen Plattenstapel geschnitten werden können.

Figur 1 zeigt ferner ein Steuerpult 25, an dem der Anwender die gewünschten Parameter eingeben kann, und einen Schaltschrank 26, der einen Steuerrechner enthält, welcher sämtliche Operationen der beiden Schneidevorrichtung steuert und miteinander koordiniert.

Figur 2 zeigt dieselbe Schneidemaschine wie Figur 1, jedoch zusätzlich ausgestattet mit einer Abnahmevorrichtung 30. Die Abnahmevorrichtung 30, die in Figur 3 separat dargestellt ist, weist ein Gestell 31 auf, das auf dem Boden steht und zu der Schneidemaschine bei Bedarf hinzugefügt werden kann. Das Gestell 31 trägt einen Abnahmeförderer 32 aus einem umlaufenden Förderband, das auch in mehrere parallele Bandbereiche unterteilt sein kann. Das Förderband läuft um vordere und hintere Walzen um, wobei die hintere Walze von einem Motor 33 angetrieben ist. Wie Figur 3 zeigt, ist der Abnahmeförderer 32 von seinem vorderen Ende nach hinten ansteigend angeordnet. Am vorderen Ende befindet sich ein Separierorgan 34 in Form eines nach vorne spitz zulaufenden Bleches, dessen Oberseite auf die Tragfläche des Abnahmeförderers 32 überleitet. Der Abnahmeförderer 32 weist einen Rahmen 35 auf, an dem auch das Separierorgan 34 befestigt ist. Der Rahmen 35 ist relativ zu dem Gestell 31 in einer Führung 36 linear verfahrbar. Der entsprechende Antrieb 37 besteht aus einer Kolben-Zylinder-Einheit, die den Abnahmeförderer 32 gesteuert vor- und zurückbewegen kann. Der Abnahmeförderer 32 ist an dem Gestell 31 auch in der Höhe verfahrbar. Hierzu dienen vertikale Führungsschienen 38 und ein an dem Gestell 31 vorgesehener Motor 39.

Die Figur 4 zeigt den Ablauf eines Schneidvorganges in der Horizontalschneidemaschine 16, wobei in den Schritten A - H das Zusammenwirken mit der Abnahmevorrichtung 30 dargestellt ist. Ein Block 40 wird auf dem Förderband 12 abwechselnd vor- und zurückbewegt und passiert dabei das Messer 17. In der Zeichnung ist jeweils nur die Relativbewegung zwischen Block 40 und Messer 17 dargestellt. Es wäre auch möglich, dass sich das Messer 17 horizontal bewegt, während der Block stillsteht.

Durch die Bewegung des Blockes 40 relativ zu dem Messer 17 werden Platten 41 aus dem Block 40 herausgeschnitten. Diese bilden einen Plattenstapel 42, der auf dem Rest des Blockes 40 aufliegt. Das Messer 17 erzeugt innerhalb des Blockes 40 eine Fuge 43. In Schritt B hat das Messer 17 den Block verlassen und die Fuge 43 ist fertiggestellt. Das Messer 17 wird außerhalb des Blockes 40 gewendet, so dass im Schritt C seine Schneidkante 17A, die zuvor nach vorne gezeigt hat, nunmehr in Gegenrichtung weist.

Die Abfolge der in Figur 4 dargestellten Schritte A - H ist wie folgt:
A. Schneiden von Platten bzw. Konturbereichen mit Hilfe des horizontal angeordneten Messers,
B. Austreten des Messers aus der Fuge nach Fertigstellung des letzten Schnittes,
C. Wenden des Messers außerhalb des Blockes, so dass Spitze in Richtung des Blocks zeigt,
D. Zurückfahren des Messers in den Spalt,
E. Anheben des Messers mit abgeschaltetem Bandmesserantrieb und quer zur Fahrtrichtung stehend, so dass sich ein Spalt 44 ergibt und Absenken des Abnahmeförderers auf Höhe des Spalts, wobei die Spitze des Separierorgans unterhalb des Bandmessers, jedoch oberhalb des Restblocks, positioniert wird,
F. Einschieben des Separierorgans 34 in den Spalt 44,
G. Gegeneinander Verfahren von abgeschaltetem Messer und Separierorgan, so dass der Stapel nicht mehr auf dem Bandmesser aufliegt sondern auf dem Separierorgan,
H. Abtransport des Plattenstapels bzw. Konturbereiches auf den Abnahmeförderer und gleichzeitig Überführen des Restblocks auf den Hilfsförderer 46. Der Restblock wird so weit auf den Hilfsförderer 46 transportiert, dass er außerhalb des Bereiches für die Vertikalbewegung des Abnahmeförderers steht,
I. Absenken des Abnahmeförderers, so dass Spitze des Separierorgans direkt oberhalb des Förderbandes 12 zum Stehen kommt,
J. Rücktransport des Plattenstapels bzw. Konturbereiches vom Abnahmeförderer auf das Förderband 12.

Bei einem alternativen Verfahren gemäß der zweiten Variante der Erfindung ergibt sich die folgende Schrittfolge:
A. Schneiden eines Teilblockes vom Materialblock mit Hilfe des horizontal angeordneten Messers,
B. Austreten des Messers aus der Fuge nach Fertigstellung des Trennschnittes,
C. Wenden des Messers außerhalb des Blocks, so dass Spitze in Richtung des Blocks zeigt,
D. Zurückfahren des Messers in den Spalt,
E. Anheben des Messers mit abgeschaltetem Bandmesserantrieb und quer zur Fahrtrichtung stehend, so dass sich ein Spalt ergibt und Absenken des Abnahmeförderers auf Höhe des Spalts, wobei die Spitze des Separierorgans unterhalb des Bandmessers, jedoch oberhalb des Restblocks, positioniert wird,
F. Einschieben des Separierorgans 34 in den Spalt 44,
G. Gegeneinander Verfahren von abgeschaltetem Messer und Separierorgan_{;} so dass der Stapel nicht mehr auf dem Bandmesser aufliegt sondern auf dem Separierorgan,
H. Abtransport des Teilblocks auf den Abnahmeförderer und gleichzeitig Überführen des Restblocks auf den Hilfsförderer 46. Der Restblock wird so weit auf den Hilfsförderer 46 transportiert, dass er außerhalb des Bereiches für die Vertikalbewegung des Abnahmeförderers steht,
I. Absenken des Abnahmeförderers, so dass Spitze des Separierorgans direkt oberhalb des Förderbandes 12 zum Stehen kommt,
J. Rücktransport des Teilblocks vom Abnahmeförderer auf das Förderband 12,
K. Wegfahren des Abnahmeförderers nach oben,
L. Transport des Teilblocks vor das horizontale Messer,
M. Erstellen der horizontalen Schnitte im separierten Teilblock,
N. Transport des mit dem horizontalen Messer bearbeiteten Blocks vor das vertikale Messer,
O. Erstellen der vertikalen Schnitte im Teilblock.

## Patentansprüche

1. Schneidemaschine zum Schneiden von Materialblöcken zu Platten unter Bildung von Plattenstapeln, mit einem horizontal durch einen Block (40) schneidenden Messer (17), das sich quer über die Arbeitsbreite der Maschine erstreckt und relativ zu dem Block horizontal bewegbar ist,
**dadurch gekennzeichnet,**
**dass** eine Abnahmevorrichtung (30) vorgesehen ist, die einen höhenverfahrbaren Abnahmeförderer (32) aufweist, dass das Messer (17) derart gesteuert ist, dass es nach Beendigung eines Schnittes durch den Block umkehrt und wieder in den Block einfährt und schließlich hochfährt und den Plattenstapel (42) von dem Block (40) anhebt, und dass die Abnahmevorrichtung (30) ein Separierorgan (34) aufweist, das den angehobenen Plattenstapel (42) untergreift und auf den Abnahmeförderer (32) leitet.

2. Schneidemaschine nach Anspruch 1, **dadurch gekennzeichnet, dass** eine Horizontalschneidemaschine (16) und eine vertikal schneidende Konturschneidemaschine (20) hintereinander angeordnet sind und dass die Abnahmevorrichtung (30) mit der Horizontalschneidemaschine (16) zusammenwirkt und Plattenstapel (42), die sie von dieser übernommen hat, auf die Konturschneidemaschine (20) überleitet.

3. Schneidemaschine nach Anspruch 2, **dadurch gekennzeichnet, dass** die Horizontalschneidemaschine (16) und die Konturschneidemaschine (20) aneinandergrenzende Förderbänder (12, 13) aufweisen, deren Förderantriebe gesteuert sind.

4. Schneidemaschine nach einem der Ansprüche 1 - 3, **dadurch gekennzeichnet, dass** der Abnahmeförderer (32) in der Abnahmevorrichtung (30) gesteuert höhenverfahrbar ist und dass ein Hilfsförderer (46) vorgesehen ist, auf dem der Abnahmeförderer (32) einen entnommenen Plattenstapel ablegt.

5. Schneidemaschine nach einem der Ansprüche 1 - 4, **dadurch gekennzeichnet, dass** der Abnahmeförderer (32) horizontal verschiebbar ist und den auf einem Block (40) liegenden Plattenstapel (42) unterfährt, wobei er gegensinnig zu seiner Fahrrichtung angetrieben ist.

6. Schneidemaschine nach einem der Ansprüche 1 - 5, **dadurch gekennzeichnet, dass** das Messer (17) aus einem umdrehbaren Bandmesser besteht.

7. Schneidemaschine nach einem der Ansprüche 1 - 6, **dadurch gekennzeichnet, dass** das Separierorgan (34) eine spitz zulaufende Kante aufweist, die an einem Rahmen (35) des Abnahmeförderers (32) befestigt ist.

8. Verfahren zum Schneiden von Materialblöcken (40) zu Platten (41) unter Bildung von Plattenstapeln (42), mit den Schritten:
- mehrmaliges Führen eines Messers durch einen Block (40) und Abtrennen einer Platte (41) von dem Block mit anschließender Rückführung des Messers (17),
- nach Abtrennung einer Anzahl von Platten (41) von dem Block (40): Rückführen des Messers (17) unter die zuletzt abgetrennte Platte,
- Anheben des Messers,
- Einführen einer Abnahmevorrichtung unter die von dem Messer (17) angehobene Platte unter gleichzeitigem Antreiben eines Abnahmeförderers (32) zum Übernehmen des Plattenstapels (42) auf die Abnahmevorrichtung,
- Ablegen des Plattenstapels (42) von dem Abnahmeförderer (32) auf einen Hilfsförderer (46).

9. Verfahren nach Anspruch 8, **dadurch gekennzeichnet, dass** vor dem Rückführen des Messers (17) ein Wenden des Messers erfolgt, so dass dessen Schneidkante (17A) entgegen der vorherigen Schneidrichtung weist.

10. Verfahren nach Anspruch 8 oder 9, **dadurch gekennzeichnet, dass** nach dem Anheben des Messers (17) und dem Einführen der Abnahmevorrichtung ein Absenken des Messers erfolgt.

11. Verfahren zum Schneiden von Materialblöcken zu Platten mit den Schritten:
- Abtrennen eines Teilblocks von dem Block durch horizontales Schneiden mit einem Messer 17,
- Rückführen des Messers unter den Teilblock,
- Anheben des Messers,
- Einführen einer Abnahmevorrichtung (32) unter den Teilblock und Transport,
- Abtransport des Teilblocks auf ein Förderband (12),
- Erstellen horizontaler Schnitte in dem Teilblock zur Abtrennung einer Anzahl von Platten, die einen Plattenstapel bilden,
- Bearbeiten des Plattenstapels durch vertikale Schnitte.

## Claims

1. A cutting machine for cutting blocks of material into plates and forming stacks of said plates, said machine comprising a knife (17) for cutting horizontally through a block (40), said knife extending transversely across the working width of the machine and being arranged for horizontal movement relative to the block,
**characterized in**
**that** a removal means (30) is provided, comprising a height-adjustable removal conveyor (32), that the knife (17) is controlled in such a manner that, after completion of a cut through the block, the knife will be reversed and enter the block again, and finally will be moved upwards and lift the stack of plates (42) from the block (40), and that the removal means (30) comprises a separating member (34) arranged to grip under the lifted stack of plates (42) and transferring it onto the removal conveyor (32).

2. The cutting machine according to claim 1, **characterized in that** a horizontal cutting machine (16) and a contour cutting machine (20) for vertical cutting are arranged in series relative to each other, and that the removal means (30) cooperates with the horizontal cutting machine (16) and is operative to transfer stacks of plates (42) taken over therefrom to the contour cutting machine (20).

3. The cutting machine according to claim 2, **characterized in that** the horizontal cutting machine (16) and the contour cutting machine (20) comprise mutually adjacent conveyor belts (12,13), the drive units thereof being arranged for controlled operation.

4. The cutting machine according to any one of claims 1 - 3, **characterized in that** the removal conveyor (32) is displaceable in height within the removal means (30) in a controlled manner and that an auxiliary conveyor (46) is provided for placement of a removed stack of plates thereon with the aid of the removal conveyor (32).

5. The cutting machine according to any one of claims 1 - 4, **characterized in that** the removal conveyor (32) is arranged for horizontal displacement and is operative, while being driven opposite to its traveling direction, to be moved under the stack of plates (42) resting on a block (40).

6. The cutting machine according to any one of claims 1 - 5, **characterized in that** the knife (17) comprises a reversible band knife.

7. The cutting machine according to any one of claims 1 - 6, **characterized in that** the separating member (34) comprises an acute edge fastened to a frame (35) of the removal conveyor (32).

8. A method for cutting blocks of material (40) into plates (41) and for forming stacks of plates (42), said method comprising the steps of:
- passing a knife through a block (40) multiple times and severing a plate (41) from the block, followed by a return movement of the knife (17),
- after severing a number of plates (41) from the block (40): returning the knife (17) to a position under the most recently cut-off plate,
- lifting the knife,
- inserting a removal means under the plate lifted by the knife (17) while simultaneously driving a removal conveyor (32) for transfer of the stack of plates (42) onto the removal means,
- placing the stack of plates (42) from the removal conveyor (32) onto an auxiliary conveyor (46).

9. The method according to claim 8, **characterized in that**, prior to returning the knife (17), the knife is reversed so as to cause its cutting edge (17A) to face in the direction opposite to the previous cutting direction.

10. The method according to claim 8 or 9, **characterized in that**, subsequent to said lifting of the knife (17) and to said insertion of the removal means, the knife is lowered.

11. A method for cutting blocks of material into plates, said method comprising the steps of:
- severing a partial block from the block by horizontal cutting using a knife (17)_{.}
- returning the knife under said partial block,
- lifting the knife,
- inserting a removal means (32) under said partial block, and transport,
- transport of said partial block onto a conveyor band (12),
- performing horizontal cuts in said partial block for severing a number of plates, said plates forming a stack of plates, and
- processing the stack of plates by performing vertical cuts.

## Revendications

1. Machine de découpage pour découper des blocs de matériau en plaques en formant des piles de plaques, comprenant un couteau (17) découpant un bloc (40) dans la direction horizontale, ledit couteau s'étendant transversalement sur la largeur de travail de la machine et étant déplaçable dans la direction horizontale par rapport au bloc,
**caractérisée en ce qu'**
un dispositif d'enlèvement (30) est prévu qui comprend un convoyeur d'enlèvement (32) déplaçable en hauteur, que ledit couteau (17) est commandé de sorte qu'après la fin d'une coupure à travers un bloc, le couteau tourne et rentre dans le bloc et éventuellement monte et enlève la pile de plaques (42) du bloc (40), et que ledit dispositif d'enlèvement (30) comprend un élément séparateur (34) qui passe sous la pile de plaques (42) enlevée et transfert ladite pile sur le convoyeur d'enlèvement (32).

2. Machine de découpage selon la revendication 1, **caractérisée en ce qu'**une machine de découpage horizontale (16) et une machine de découpage contour (20) coupant verticalement sont disposées l'une après l'autre, et que ledit dispositif d'enlèvement (30) coopère avec ladite machine de découpage horizontale (16) et transfert des piles de plaques (42), reçues de ladite machine, sur ladite machine de découpage contour (20).

3. Machine de découpage selon la revendication 2, **caractérisée en ce que** ladite machine de découpage horizontale (16) et ladite machine de découpage contour (20) comprennent des bandes de transport (12, 13) dont les entrainements de transport sont commandés.

4. Machine de découpage selon l'une quelconque des revendications 1 - 3, **caractérisée en ce que** ledit convoyeur d'enlèvement (32) est déplaçable verticalement de façon commandée dans ledit dispositif d'enlèvement (30), et qu'un convoyeur auxiliaire (46) est prévu sur lequel ledit convoyeur d'enlèvement (32) place une pile de plaques enlevée.

5. Machine de découpage selon l'une quelconque des revendications 1 - 4, **caractérisée en ce que** ledit convoyeur d'enlèvement (32) est déplaçable horizontalement et passe sous ladite pile de plaques (42) située sur le bloc (40), ledit convoyeur étant entrainé en sens opposé à sa direction de mouvement.

6. Machine de découpage selon l'une quelconque des revendications 1 - 5, **caractérisée en ce que** ledit couteau (17) est un couteau à bande réversible.

7. Machine de découpage selon l'une quelconque des revendications 1 - 6, **caractérisée en ce que** ledit élément séparateur (34) comprend une arête pointue montée à un cadre (35) dudit convoyeur d'enlèvement (32).

8. Procédé de découpage des blocs de matériau (40) en plaques (41) en formant des piles de plaques (42), ledit procédé comprenant les étapes suivantes:
- passer de manière répétée un couteau à travers un bloc (40) et découper une plaque (41) dudit bloc, ledit couteau (17) étant ensuite retourné,
- après découpage d'un nombre de plaques (41) dudit bloc (40): retourner ledit couteau (17) sous la dernière plaque découpée,
- soulever ledit couteau,
- insérer un dispositif d'enlèvement sous la plaque soulevée par ledit couteau (17) tout en simultanément entrainant un convoyeur d'enlèvement (32) pour recevoir ladite pile de plaques (42) sur ledit dispositif d'enlèvement,
- transférer ladite pile de plaques (42) dudit convoyeur d'enlèvement (32) sur un convoyeur auxiliaire (46).

9. Procédé selon la revendication 8, **caractérisé en ce qu'**avant retourner le couteau (17), le couteau est tourné de façon que son arête de coupure (17A) soit orientée dans la direction opposée à la direction de coupure précédente.

10. Procédé selon les revendications 8 ou 9, **caractérisé en ce qu'**après le couteau (17) a été soulevé et ledit dispositif d'enlèvement a été introduit, on fait descendre le couteau.

11. Procédé de découpage des blocs de matériau en plaques, ledit procédé comprenant les étapes suivantes:
- découper un bloc partiel dudit bloc par découpage horizontale utilisant un couteau (17),
- retourner le couteau sous le bloc partiel,
- soulever le couteau,
- insérer un dispositif d'enlèvement (32) sous ledit bloc partiel et transporter celui-ci,
- envoyer ledit bloc partiel sur une bande de transport (12),
- faire des coupures horizontales dans ledit bloc partiel pour découper un nombre de plaques formant une pile de plaques,
- traiter ladite pile de plaques par coupures verticales.
